# EUROPÄISCHE PATENTSCHRIFT

(11) **EP 0 529 524 B1**
(45) Veröffentlichungstag und Bekanntmachung des Hinweises auf die Patenterteilung: **28.05.1997**
(21) Anmeldenummer: 92114278.2
(22) Anmeldetag: 21.08.1992
(51) Int. Cl.: A47B 61/00

(54) **Kleiderschrank-Einsatz**
Wardrobe insert
Compartiment intérieur pour armoires

(30) Priorität: 29.08.1991 DE 9110689 U
(43) Veröffentlichungstag der Anmeldung: 03.03.1993
(73) Patentinhaber: VAUTH-SAGEL GmbH & Co., D-33034 Brakel (DE)
(72) Erfinder: Sagel, Heinrich, D-33034 Brakel (DE)
(74) Vertreter: Hanewinkel, Lorenz, Dipl.-Phys.

(56) Entgegenhaltungen:
- DE-A- 2 240 097
- FR-A- 2 183 315
- GB-A- 512 530
- US-A- 2 140 418

## Beschreibung

Die Erfindung bezieht sich auf einen Kleiderschrank-Einsatz.

Aus der US-A-2 140 418 ist in einem Wandschrank ein fahrbares Gestell als Einsatz zur Aufbewahrung von Kleidern vorgesehen, welcher eine spezielle fahrbare Garderobe mit Hutablage und einer Kleiderstange zum Aufhängen von Mänteln und dgl. bildet, die fest in einem Wandschrank eingebaut ist und dort an angebrachten seitlichen Führungsrollen läuft. Der Einsatz ist mit einem Motor versehen und über elektrische Kabel mit dem Wandschrank selber bzw. mit dem Türknauf der den Wandschrank verschließenden Tür verbunden. Diese Garderobe soll in einem Wandschrank so untergebracht sein, daß beim Öffnen der Tür bzw. Drehen des Türknaufes automatisch die Garderobe herausfährt und anschließend auch wieder hereinfahren kann.

Aufgabe der Erfindung ist es, einen einfach aufgebauten und kostensparend herstellbaren Kleiderschrank-Einsatz zu schaffen, der eine große Aufnahmekapazität für das geordnete und gut zugängliche Ablegen und Einhängen von Wäsche, Bekleidungsstücken und anderen Gebrauchsgegenständen hat und der mit den eingebrachten Gegenständen leicht transportiert und in herkömmliche Kleiderschränke, insbesondere in Krankenhäusern, eingestellt werden kann.

Diese Aufgabe wird erfindungsgemäß durch die kennzeichnenden Merkmale des Patentanspruches 1 gelöst.

Die in den Unteransprüchen aufgeführten Gestaltungsmerkmale stellen vorteilhafte Weiterbildungen der Aufgabenlösung dar.

Der erfindungsgemäße Kleiderschrank-Einsatz ist als fahrbares Drahtgestell mit Facheinteilungen sowohl für das Ein- und Ablegen als auch für das Aufhängen von Bekleidungsstücken, Wäsche und sonstige Gegenstände ausgebildet und läßt sich in bequemer Weise in herkömmliche Kleiderschränke einsetzen.

Diese Einsatzkonstruktion ist insbesondere für Krankenhäuser gedacht, bei denen die Patienten vielfach von einem in das andere Zimmer verlegt werden. Jeder Patient hat dann in seinem Kleiderschrank diesen erfindungsgemäßen Einsatz und die darin geordnet und gut zugreifbar untergebrachten privaten Sachen des Patienten werden dann beim Umzug bzw. beim Verlegen des Patienten in dem Einsatz verbleibend mitgenommen, indem der Einsatz aus dem Kleiderschrank herausgefahren und dann in das andere Zimmer und den anderen Kleiderschrank wieder eingefahren wird.

Hiermit ist eine wesentliche Erleichterung beim Verlegen von Patienten geschaffen worden und die einzelnen Gegenstände müssen nicht separat umgepackt werden, sondern es wird eine kompakte Baueinheit einfach, bequem und schnell von einem in den anderen Kleiderschrank bewegt.

Dieser Einsatz hat mehrere Ablagefächer und ein Einhängefach sowie ein abschließbares Wertfach, so daß die unterschiedlichsten Gegenstände in diesem Einsatz untergebracht werden können.

Der als Drahtregal ausgeführte Einsatz ist einfach aufgebaut und kostensparend herstellbar und läßt sich durch seine Laufrollen äußerst einfach transportieren und hat durch die an den Eckpfosten angeordneten rollenförmigen Wandabweiser eine beschädigungsfreie und schonende Verfahrmöglichkeit.

Weiterhin kann dieser Kleiderschrank-Einsatz aufgrund der Drahtgestell-Ausführung äußerst einfach desinfiziert werden.

Außerdem besteht die Möglichkeit, mit diesem Kleiderschrank-Einsatz auch die in Krankenhäusern anfallende Wäsche zu transportieren, indem die schmutzige Wäsche in den Schrank untergebracht und in die Wäscherei gefahren und dann dort in den Einsatz die saubere Wäsche wieder eingebracht wird, so daß dann dieser Einsatz auf die entsprechenden Abstellplätze im Krankenhaus für das zugriffbereite Entnehmen der Wäsche gebracht werden kann.

Der Kleiderschrank-Einsatz ist in einer Größe und Form ausgeführt, die ein bequemes und paßgerechtes Einbringen in herkömmliche Kleiderschränke ermöglicht.

Auf der Zeichnung ist ein Ausführungsbeispiel gemäß der Erfindung dargestellt, welches nachfolgend näher erläutert wird. Es zeigt:
- Fig. 1: eine perspektivische Darstellung eines fahrbaren Kleiderschrank-Einsatzes in Form eines Drahtregales mit Facheinteilungen,
- Fig. 2: eine schematische Vorderansicht des in einen Kleiderschrank eingebrachten Einsatzes.

Der Kleiderschrank-Einsatz ist als fahrbares Drahtregal (1) mit Facheinteilungen in Form von Ablage- und Hängefächern (2 bis 9) ausgebildet; dabei zeigt das Drahtregal (1) in bevorzugter Weise eine Rechtecksäulenform, welche in herkömmliche Kleiderschränke (23) paßt.

Das Drahtregal (1) besitzt eine Rückwand (10), zwei Seitenwände (11), einen Boden (12), eine Deckwand (13) und einen im Abstand darunter angeordneten Zwischenboden (14) und alle Wände (10, 11, 13) und die Böden (12, 14) sind von Drahtgittermatten gebildet, die an und zwischen aufrechten und waagerechten Regalpfosten (15, 16) sowie -streben (17) befestigt sind.

Das, eine offene Frontseite als Zugang zeigende Drahtregal (1) ist in Breitenrichtung durch einen frontseitigen und rückwandseitigen, zwischen dem Boden (12) und dem Zwischenboden (14) bzw. der Deckwand (13) stehenden Zwischenpfosten (16) in zwei Hälften aufgeteilt, wobei eine Hälfte mehrere übereinander angeordnete Ablagefächer (2 bis 7) hat und die andere Hälfte ein Einhängefach (8) bildet.

Unter dem Zwischenboden (14) ist im Einhängefach (8) eine zwischen den Pfosten (15, 16) festgelegte Halterung (18) mit Garderobenstange (19) angeordnet.

In der Ablagefachhälfte des Drahtregales (1) sind mehrere im gleich großen und/oder unterschiedlich großen Abstand übereinander angeordnete Ablageböden (20) aus Holz, Kunststoff, Blech, od. dgl. und ein abschließbares Wertfach (9) zwischen den Pfosten (15, 16) und auf Tragstreben (17a) befestigt.

Unter den horizontalen Regalstreben (17) des Bodens (12) sind lenkbare und feststellbare Laufrollen (21) angeordnet.

Am oberen und unteren Ende jedes Eckpfostens (15) ist jeweils eine Wandabweiserrolle (22) drehbar gelagert.

Das Drahtregal (1) kann durch Schweißverbindungen zu einer in sich starren Baueinheit ausgeführt sein oder läßt sich zerlegbar ausbilden, wobei seine Wandungen (10 bis 14) und Pfosten (15, 16) sowie Regalstreben (17) durch Schraub- und Steckverbindungen zusammengehalten sind; dabei können die Regalstreben (17) des Bodens (12) ein rahmenartiges Untergestell bilden.

Wie aus der Zeichnung ersichtlich, hat das Drahtregal (1) oben ein auf der gesamten Regalbreite durchgehendes Ablagefach (2), z. B. als Hutablage, Taschen- oder Kofferablage, od dgl..

In der einen, z. B. der linken Hälfte des Drahtregales (1), sind unter dem Ablagefach (2) noch fünf Ablagefächer (3, 4, 5, 6, 7) und dazwischen das abschließbare Wertfach (9) angeordnet und das rechte Hängefach (8) erstreckt sich vom Boden (12) bis unter das obere Ablagefach (2) und dient zum Einhängen von Kleidern.

Auf dem ebenfalls über die gesamte Regalbreite durchgehenden Boden (12) lassen sich Schuhe od. dgl. abstellen.

## Patentansprüche

1. Kleiderschrank-Einsatz, dadurch gekennzeichnet, daß der Einsatz als fahrbares Draht-Regal (1) mit Facheinteilungen in Form von Ablage- und Abhängefächern (2 - 9) ausgebildet ist und eine vollständig aus und in den Kleiderschrank bringbare zwischen verschiedenen Schränken transportierbare Einheit bildet.

2. Kleiderschrank-Einsatz nach Anspruch 1, dadurch gekennzeichnet, daß das Drahtregal (1) in Rechtecksäulenform ausgebildet ist.

3. Kleiderschrank-Einsatz nach Anspruch 1 und 2, dadurch gekennzeichnet, daß das Drahtregal (1) eine Rückwand (10), zwei Seitenwände (11), einen Boden (12), eine Deckwand (13) und einen im Abstand darunter angeordneten Zwischenboden (14) aufweist und alle Wände (10, 11, 13) und die beiden Böden (12, 14) von Drahtgittermatten gebildet sind, die an und zwischen aufrechten und waagerechten Regalpfosten (15, 16) sowie -streben (17) befestigt sind.

4. Kleiderschrank-Einsatz nach einem der Ansprüche 1 bis 3, dadurch gekennzeichnet, daß das eine offene Frontseite als Zugang zeigende Drahtregal (1) in Breitenrichtung durch zwischen dem Boden (12) und dem Zwischenboden (14) bzw. der Deckwand (13) stehende Zwischenpfosten (16) in zwei Hälften aufgeteilt ist, wobei eine Hälfte mehrere übereinander angeordnete Ablagefächer (2 bis 7 und 9) hat und die andere Hälfte ein Einhängefach (8) bildet.

5. Kleiderschrank-Einsatz nach einem der Ansprüche 1 bis 4, dadurch gekennzeichnet, daß unter dem Zwischenboden (14) im Einhängefach (8) eine zwischen den Pfosten (15, 16) festgelegte Halterung (18) mit Garderobenstange (19) angeordnet ist.

6. Kleiderschrank-Einsatz nach einem der Ansprüche 1 bis 5, dadurch gekennzeichnet, daß in der Ablagefachhälfte mehrere im gleich großen und/oder unterschiedlich großen Abstand übereinander angeordnete Ablageböden (20) aus Holz, Kunststoff, Blech, od. dgl. und ein abschließbares Wertfach (9) zwischen den Pfosten (15, 16) und auf Tragstreben (17a) befestigt sind.

7. Kleiderschrank-Einsatz nach einem der Ansprüche 1 bis 6, dadurch gekennzeichnet, daß unter den waagerechten Regalstreben (17) des Bodens (12) lenkbare und feststellbare Laufrollen (21) angeordnet sind.

8. Kleiderschrank-Einsatz nach einem der Ansprüche 1 bis 7, dadurch gekennzeichnet, daß am oberen und unteren Ende jedes Eckpfostens (15) eine Wandabweiserrolle (22) drehbar gelagert ist.

9. Kleiderschrank-Einsatz nach einem der Ansprüche 1 bis 8, dadurch gekennzeichnet, daß das Drahtregal (1) durch Schweißverbindungen zu einer in sich starren Baueinheit ausgeführt ist.

10. Kleiderschrank-Einsatz nach einem der Ansprüche 1 bis 8, dadurch gekennzeichnet, daß das Drahtregal (1) zerlegbar ausgeführt und seine Wandungen (10 bis 14) und Pfosten (15) sowie Regalstreben (17) durch Schraub- und Steckverbindungen zusammengehalten sind.

## Claims

1. Wardrobe insert, characterised in that the insert is formed as a movable wire rack (1) divided into sections in the form of shelf and hanging sections (2 - 9) and forms a unit transportable between various wardrobes and capable of being moved in and out of the wardrobe.

2. Wardrobe insert according to claim 1, characterised in that the wire rack (1) takes the form of a rectangular column.

3. Wardrobe insert according to claim 1 and 2, characterised in that the wire rack (1) has a rear wall (10), two side walls (11), a floor (12), a top (13) and an intermediate floor (14) disposed at a distance below the top, and all the walls (10, 11, 13) and the two floors (12, 14) are formed as wire grids, which are fixed to and between vertical and horizontal rack posts (15, 16) and struts (17).

4. Wardrobe insert according to one of claims 1 to 3, characterised in that the wire rack (1) having an open front face for access is divided vertically into two halves by intermediate posts (16) extending between the floor (12) and the intermediate floor (14) or the top (13), one half having a plurality of shelf sections (2 to 7 and 9) disposed one above the other, and the other half forming a hanging section (8).

5. Wardrobe insert according to one of claims 1 to 4, characterised in that below the intermediate floor (14) in the hanging section (8) a mounting (18) fixed between the posts (15, 16) with a hanging rail (19) is provided.

6. Wardrobe insert according to one of claims 1 to 5, characterised in that in the shelf-section half, a plurality of shelves (20) disposed one above the other at equal and/or different distances and made of wood, plastics, sheet metal or the like and a lockable valuables section (9) is fixed between the posts (15, 16) and on support struts (17a).

7. Wardrobe insert according to one of claims 1 to 6, characterised in that below the horizontal struts (17) of the floor (12), steerable and lockable casters (21) are provided.

8. Wardrobe insert according to one of claims 1 to 7, characterised in that a wall buffer roller (22) is rotatably mounted at the upper and lower end of each corner post (15).

9. Wardrobe insert according to one of claims 1 to 8, characterised in that the wire rack (1) is formed by weld joints into a structural unit which is rigid *per se*.

10. Wardrobe insert according to one of claims 1 to 8, characterised in that the wire rack (1) can be dismantled and its walls (10 to 14) and posts (15) and struts (17) are held together by screw and plug-and-socket joints.

## Revendications

1. Insert pour armoire,
caractérisé en ce que
cet insert est conçu en forme d'étagère roulante (1) composée de barreaux, laquelle est divisée en compartiments à casiers de rangement et penderie (2 à 9) et forme une unité qui, complète, peut être mise dans une armoire, sortie de celle-ci et transportée d'une armoire à l'autre.

2. Insert pour armoire selon la revendication 1,
caractérisé en ce que
l'étagère à barreaux (1) est conçue en forme de colonne rectangulaire.

3. Insert pour armoire selon les revendications 1 et 2,
caractérisé en ce que
l'étagère à barreaux (1) présente une paroi arrière (10), deux parois latérales (11), un fond (12), un plafond (13), sous lequel un plafond intermédiaire (14) est disposé à distance, toutes les parois (10, 11, 13) et les deux fonds (12, 14) étant formés par des grilles fixées à des montants verticaux et horizontaux (15, 16) ainsi qu'à des entretoises (17) et disposées entre ceux-ci.

4. Insert pour armoire selon l'une des revendications 1 à 3,
caractérisé en ce que
l'étagère à barreaux (1), qui présente une partie frontale ouverte servant d'accès, est divisée en deux moitiés, dans le sens de la largeur, par des montants intermédiaires (16) placés entre le fond (12) et plafond intermédiaire (14) resp. le plafond (13), l'une des moitiés forme un compartiment à plusieurs casiers de rangement superposés (2 à 7 et 9), tandis que l'autre moitié forme un compartiment penderie (8).

5. Insert pour armoire selon l'une des revenditions 1 à 4,
caracerisé en ce que
le compartiment penderie (8) est équipé d'un support (18) avec tringle (19) pour suspendre les vêtements, lequel est fixé entre les montants (15, 16), sous le plafond intermédiaire (14).

6. Insert pour armoire selon l'une des revendications 1 à 5,
caractérisé en ce que
la moitié formant compartiment à casiers de rangement est équipée de plusieurs surfaces de rangement (20) en bois, matière plastique, tôle ou autre matière analogue, disposées les unes au-dessus des autres à intervalles égaux ou différents, ainsi que d'un casier (9) pour objets de valeur (9) verrouillable, ces surfaces de rangement (20) et ce casier (9) étant fixés entre les montants (15, 16) et sur des entretoises supports (17a).

7. Insert pour armoire selon l'une des revendications 1 à 6,
caractérisé en ce que
des roulettes guidables et blocables (21) sont montées sous les barres horizontales (17) du fond (12).

8. Insert pour armoire selon l'une des revendications 1 à 7,
caractérisé en ce que
l'extrémité supérieure et l'extrémité inférieure de chaque montant d'angle (15) sont pourvues d'un rouleau butoir mural (22) qui est monté pivotant.

9. Insert pour armoire selon l'une des revendications 1 à 8,
caractérisé en ce que
les parties de l'étagère à barreaux (1) sont réunis par soudures pour former une unité rigide en elle-même.

10. Insert pour armoire selon l'une des revendications 1 à 8,
caractérisé en ce que
l'étagère à barreaux (1) est démontable et que ses parois (10 à 14) et ses montants (15), ainsi que ses entretoises (17) sont réunis par des assemblages par vis et fiches mâles-femelles.
